# EUROPÄISCHE PATENTSCHRIFT

(11) **EP 2 818 619 B1**
(45) Veröffentlichungstag und Bekanntmachung des Hinweises auf die Patenterteilung: **09.08.2017**
(21) Anmeldenummer: 14172948.3
(22) Anmeldetag: 18.06.2014
(51) Int. Cl.: E05F 5/12

(54) **Vorrichtung zur Regelung der Schließfolge einer zweiflügeligen Drehtüranlage**
Device for regulating the closing sequence of a two-leaf revolving door assembly
Dispositif de régulation de la séquence de fermeture d'une installation de porte rotative à deux battants

(30) Priorität: 28.06.2013 DE 102013212650
(43) Veröffentlichungstag der Anmeldung: 31.12.2014
(73) Patentinhaber: GEZE GmbH, 71229 Leonberg (DE)
(72) Erfinder: Notter, Felix, 71229 Leonberg (DE)

(56) Entgegenhaltungen:
- WO-A1-02/064927
- DE-A1-102009 004 506
- DE-B3-102006 028 875
- FR-A- 639 655

## Beschreibung

Die Erfindung betrifft eine Vorrichtung zur Regelung der Schließfolge einer zweiflügeligen Drehtüranlage nach dem Oberbegriff des Patentanspruchs 1.

Aus der DE 10 2006 028 875 B3 ist eine Vorrichtung zur Regelung der Schließfolge einer zweiflügeligen Drehtüranlage, welche einen überschlagenden Gangflügel und einen unterschlagenden Standflügel aufweist, bekannt. Der Gangflügel und der Standflügel sind jeweils mit einer Abtriebswelle einer Antriebseinrichtung wirkverbunden. Ferner ist eine Blockiereinrichtung vorhanden, durch welche der Gangflügel abhängig von der Position des Standflügels blockier- bzw. freigebbar ist, indem sie einen Ankopplungspunkt für ein mechanisches Übertragungselement aufweist. Die Blockiereinrichtung wirkt auf ein bewegliches Bauteil der Antriebseinrichtung des Gangflügels ein, indem sie eine mit dem beweglichen Bauteil über ein Freilauflager gekoppelte Bremstrommel aufweist. Die Bremstrommel wird von einem einstückigen Bremsbelag umgriffen, welcher gegen die Bremstrommel federbeaufschlagt ist. Das Verschwenken eines Spreizelements lüftet den Bremsbelag von der Bremstrommel.

Eine gattungsgemäße Vorrichtung ist aus der DE 10 2009 004 506 A1 bekannt.

Der Erfindung liegt die Aufgabe zugrunde, eine Vorrichtung zur Regelung der Schließfolge einer zweiflügeligen Drehtüranlage zu schaffen, deren Blockiereinrichtung kompakt aufgebaut und in ihrer Bremskraft einfach einstellbar ist.

Die Aufgabe wird durch die Merkmale des Patentanspruchs 1 gelöst.

Die Unteransprüche bilden vorteilhafte Ausgestaltungsmöglichkeiten der Erfindung.

Die Blockiereinrichtung weist erfindungsgemäß zwei Bremsbacken auf, welche durch mindestens eine sich zwischen den beiden Bremsbacken abstützende Spannfeder gegeneinander auf die Bremstrommel beaufschlagt sind. Die Spannfeder stützt sich einerends an der einen Bremsbacke und anderenends an einer in ein Innengewinde der anderen Bremsbacke eingeschraubten Spannschraube ab. Hierdurch wird ein äußerst kompakt Aufbau erreicht, wobei die Bremskraft auf einfachste Weise einstellbar ist.

In einer vorteilhaften Ausführung ist die Spannfeder als Schraubendruckfeder ausgebildet. Die Vorspannung der Spannfeder ist auf einfachste Weise, nämlich durch Verdrehen der Spannschraube einstellbar.

Zwischen den Stirnenden der Bremsbacken ist mindestens ein mit dem mechanischen Übertragungselement wirkverbundener Spreizbolzen angeordnet, wobei der Spreizbolzen an einer Welle parallel zu deren Drehachse angeordnet ist. Erfindungsgemäß sind zwei Spreizbolzen vorgesehen, wobei die Spreizbolzen parallel und beabstandet zueinander angeordnet sind und der Schaft der Spannschaube zwischen den Spreizbolzen hindurchgreift, was sich platzsparend auswirkt.

Der Schaft der Spannschaube kann zumindest in dem zwischen den Spreizbolzen hindurchgreifenden Bereich eine Verjüngung aufweisen, was ein Verschwenken der die Spreizbolzen tragenden Welle ermöglicht.

Im Nachfolgenden wird ein Ausführungsbeispiel in der Zeichnung anhand der Figuren näher erläutert.

Dabei zeigen:
- Fig. 1: eine zweiflügelige Drehtüranlage mit einer Vorrichtung zur Regelung der Schließfolge in Frontansicht;
- Fig. 2: eine schematische Darstellung einer Antriebseinrichtung mit Anordnung der erfindungsgemäßen Blockiereinrichtung;
- Fig. 3: eine perspektivische Ansicht der erfindungsgemäßen Blockiereinrichtung mit geschlossenen Gehäuseelementen;
- Fig. 4: eine Ansicht gemäß Fig. 3, jedoch ohne Deckel;
- Fig. 5: eine Ansicht gemäß Fig. 4, jedoch ohne Bremstrommel und Freilauflager;
- Fig. 6: eine Ansicht gemäß Fig. 5, jedoch ohne Gehäuse;
- Fig. 7: eine Ansicht gemäß Fig. 5, jedoch aus einer anderen Perspektive;
- Fig. 8: eine Ansicht gemäß Fig. 7, jedoch ohne Bremsbacken;
- Fig. 9a: eine schematische Ansicht der mit den Spreizbolzen zusammenwirkenden Stirnkanten der Bremsbacken, in einem ersten Betriebszustand;
- Fig. 9b: eine Ansicht gemäß Fig. 9a, jedoch in einem zweiten Betriebszustand;
- Fig. 9c: eine Ansicht gemäß Fig. 9a und 9b, jedoch in einem dritten Betriebszustand.

Die Fig. 1 zeigt eine zweiflügelige Drehtüranlage 1 mit einem überschlagenden Gangflügel 2 und einem unterschlagenden Standflügel 3, welche über scharnierartige Beschläge 4 um jeweils eine vertikale Drehachse drehbar an einem ortsfesten Türrahmen 5 gelagert sind. Der Gangflügel 2 und der Standflügel 3 sind jeweils mit einer als Drehtürantrieb ausgebildeten Antriebseinrichtung 6, 7 wirkverbunden, welche im oberen horizontalen Bereich des Türrahmens 5 montiert sind.

In den Gehäusen 8, 9 der Antriebseinrichtungen 6, 7 sind jeweils als Abtriebswelle 10, 11 mit vertikalen Drehachsen ausgebildete Abtriebsglieder gelagert, wobei die Enden der Abtriebswellen 10, 11 aus den Gehäusen 8, 9 jeweils herausragen. An dem unteren, d.h. dem Gangflügel 2 bzw. dem Standflügel 3 zugewandten Ende der Abtriebswellen 10, 11 sind jeweils als Gleitarm 12, 13 ausgebildete Kraftübertragungselemente drehfest montiert. Das andere Ende des Gleitarms 12, 13 ist jeweils mittels eines Gleiters in jeweils einer im Bereich der oberen horizontalen Kante des Gangflügels 2 bzw. des Standflügels 3 montierten Gleitschiene 14, 15 linear verschiebbar geführt. Eine Drehbewegung der Abtriebswelle 10, 11 der Antriebseinrichtung 6, 7 bewirkt, dass der Gleitarm 12, 13 verschwenkt wird und über den in der Gleitschiene 14, 15 geführten Gleiter den Gangflügel 2 bzw. den Standflügel 3 bewegt.

Die Antriebseinrichtungen 6, 7 weisen jeweils eine hier nicht dargestellte Steuerungseinrichtung auf, welche den Bewegungsablauf der Antriebseinrichtungen 6, 7 steuert, z.B. abhängig von Sensorsignalen und/oder manuellen Schalthandlungen. Die Steuerungseinrichtung kann eine Speichereinrichtung umfassen, in welcher die zum Betrieb der Antriebseinrichtungen 6, 7 erforderlichen Parameter nichtflüchtig speicherbar sind.

Eine Vorrichtung zur Regelung der Schließfolge bewirkt, dass bei nicht in seiner Schließlage befindlichem Standflügel 3 der Gangflügel 2 nicht in Schließrichtung bewegt werden kann, sondern solange in zumindest teilgeöffneter Stellung verbleibt, bis der Standflügel 3 seine Geschlossenlage erreicht hat. Hierzu ist eine Blockiereinrichtung 24 vorgesehen, deren Anordnung in der Antriebseinrichtung 6 des Gangflügels 2 in der Fig. 2 dargestellt ist.

Wie es in der Fig. 2 gezeigt ist, weist die Antriebseinrichtung 6 einen elektrischen Antriebsmotor 16 auf, dessen Motorwelle 7 auf der in der Zeichnung linken Seite mit einem Getriebe 18 zusammenwirkt, welches beispielsweise, wie hier dargestellt, als Schnecken-Stirnrad-Getriebe ausgebildet sein kann. Das Getriebe 18 wirkt mit der in einem Lager 19 gelagerten Abtriebswelle 10 der Antriebseinrichtung 6 zusammen, so dass eine Drehbewegung der Motorwelle 7 eine durch das Getriebe 18 untersetzte Drehbewegung der Abtriebswelle 10 bewirkt. Mit einer Stufe des Getriebes 18, beispielsweise mittels einer mit einer Getriebestufe wirkverbundenen Riemenscheibe, wirkt außerdem ein Kraftübertragungselement 20 zusammen, welches in einen Zylinder 22 eingreift und dort mit einem Federteller 21 verbunden ist. Zwischen dem Federteller 21 und einer Wandung im Endbereich des Zylinders 22 stützt sich eine Schließerfeder 23 ab und beaufschlagt somit das Kraftübertragungselement 20. Hierdurch wird bewirkt, dass bei einer durch den Antriebsmotor 16 betätigten Drehbewegung der Abtriebswelle 10 der Antriebseinrichtung 2 in Öffnungsrichtung die Schließerfeder 23 vorgespannt wird. Wenn die Bestromung des Antriebsmotors 16 beendet wird, entspannt sich die Schließerfeder 23 sodann wieder und bewirkt über das Kraftübertragungselement 20 und das Getriebe 18 eine Drehbewegung der Abtriebswelle 10 der Antriebseinrichtung 2 in Schließrichtung.

Prinzipiell ist eine Feststellung der Abtriebswelle 10 der Antriebseinrichtung 6 bei zumindest teilweise geöffneter Position des angeschlossenen Flügels allein durch den Antriebsmotor 16 möglich, indem der Antriebsmotor 16 nach Erreichen dieser Position der Abtriebswelle 10 dauerbestromt bleibt und somit eine die Kraft der Schließerfeder 23 kompensierende Gegenkraft erzeugt. Hierdurch würden jedoch ein hoher Stromverbrauch und gegebenenfalls auch eine störende Geräuschemission durch den stillstehend dauerbestromten Antriebsmotor 16 anfallen.

Um diesen Nachteil zu vermeiden, ist stirnseitig an den Antriebsmotor 16 anschließend eine Blockiereinrichtung 24 vorgesehen, welche mit der Motorwelle 17 des Antriebsmotors 16 zusammenwirkt. Die Blockiereinrichtung 24, welche in den nachfolgenden Abbildungen noch detailliert dargestellt wird, weist einen schwenkbaren einarmigen Hebel 26 auf, welcher in einem Ankopplungspunkt 27 mit einem Übertragungselement 28 verbunden ist. Das hier nur abschnittsweise dargestellte Übertragungselement 28, welches als Schubglied, beispielsweise als Schubstange oder Bowdenzug ausgebildet sein kann, ist, wie auch die Blockiereinrichtung 24, ein Bestandteil der Vorrichtung zur Regelung der Schließfolge und erstreckt sich zum Standflügel 3, insbesondere zu einem mit dem Standflügel 3 bewegungsgekoppelten Bauteil der Antriebseinrichtung 7 des Standflügels 3. In der gezeigten Stellung des Hebels 26 ist die Blockiereinrichtung 24 in ihrem die Bewegung der Motorwelle 17 blockierenden Zustand. Das Erreichen der Schließlage des Standflügels 3 führt zu einer Verlagerung des Übertragungselements 28 und somit zu einem Verschwenken des Hebels 26, wodurch die Blockiereinrichtung 24 die Bewegung der Motorwelle 17 freigibt und der Gangflügel 2 sodann unter Entspannung der Schließerfeder 23 geschlossen werden kann.

Fig. 3 zeigt eine perspektivische Ansicht der Blockiereinrichtung 24, wobei der Antriebsmotor 16, der Übersichtlichkeit halber hier, außer der Motorwelle 17, nicht dargestellt ist. Ein Anschlussflansch 25, welcher ein Gehäuse 29 der Blockiereinrichtung 24 trägt, dient zum Anschluss der Blockiereinrichtung 24 an den Antriebsmotor 16. Das Gehäuse 29 weist einen Lagerflansch 30 auf, in welchem der Hebel 26 drehbar gelagert ist. Ferner weist das Gehäuse 29 seitlich Aussparungen 31 auf, welche mit einem Werkzeug den Zugriff auf eine in dieser Ansicht nicht sichtbare Spannschraube 45 ermöglichen. Stirnseitig ist das Gehäuse 29 mittels eines Deckels 32 verschlossen, welcher mit dem Gehäuse 29 verschraubt ist.

In den Ansichten der folgenden Figuren werden nach und nach einzelne Bauteile der Blockiereinrichtung 24 weggelassen, um Details der Blockiereinrichtung 24, welche durch diese Bauteile verdeckt sind, zu zeigen.

In der Darstellung gemäß Fig. 4 ist der Deckel 29 weggelassen. Sichtbar ist nun das Wellenende 33 der Motorwelle 17, welches in das Gehäuse 29 der Blockiereinrichtung 24 eingreift. Auf dem Wellenende 33 ist ein Freilauflager 34 angeordnet, auf welchem eine Bremstrommel 35 gelagert ist. Das Freilauflager 34 bewirkt, dass eine Drehung der Bremstrommel 35 gegenüber dem Wellenende 33 in einer Richtung möglich, in der anderen Richtung jedoch gesperrt ist. Die Bremstrommel 35 wird seitlich von zwei sichelförmigen Bremsbacken 36, 37 umgriffen, welche in der Zeichnung unten mittels Lagern 38, 39 im Gehäuse der Blockiereinrichtung 24 schwenkbar gelagert sind. Die den Lagern 38, 39 abgewandten Stirnkanten der Bremsbacken 36, 37 sind in der Zeichnung oben beabstandet, wobei in diesen Abstand ein Spreizbolzen 40 eingreift, wobei der Durchmesser des Spreizbolzens 40 geringfügig kleiner ist als der Abstand Stirnkanten der Bremsbacken 36, 37. Dieser wird bestimmt durch den Grad der Abnutzung der in dieser Ansicht noch nicht sichtbaren Bremsbeläge 42, 43 der Bremsbacken 36, 37, welche beider gezeigten Stellung des Spreizbolzens 40 an der Bremstrommel 35 anliegen. Der Spreizbolzen 40 ist mit dem Hebel 26 gekoppelt und parallel neben der Drehachse des Hebels 26 angeordnet. Ein zweiter, auf der anderen Seite der Drehachse des Hebels 26 spiegelsymmetrisch angeordneter Spreizbolzen 41 ist in dieser Ansicht noch nicht sichtbar.

In der Darstellung gemäß Fig. 5 ist nun zusätzlich auch die Bremstrommel 35 mit dem Freilauflager 34 weggelassen. Sichtbar sind nun die an den Innenbögen der Bremsbacken 36, 37 angeordneten Bremsbeläge 42, 43, welche aus einem geeigneten Material ausgebildet sind, d.h. verschleißarm und mit einem hohen Reibwert.

In der Darstellung gemäß Fig. 6 ist nun zusätzlich auch das Gehäuse 29 weggelassen, so dass die im Gehäuse 29 gelagerten Bauteile nun quasi "freischwebend" gezeigt sind. Sichtbar ist nun die Spannschraube 45, deren Schaft eine Bohrung der in der Zeichnung linken Bremsbacke 36 mit Spiel durchgreift und deren Gewindeschaft 49 in ein Innengewinde der in der Zeichnung rechten Bremsbacke 37 eingreift. Zwischen dem Schraubenkopf 46 der Spannschraube 45 und der linken Bremsbacke 36 stützt sich eine Spannfeder 47 ab, so dass die beiden Bremsbacken 36, 37 gegeneinander beaufschlagt sind und mit ihren Bremsbelägen 42, 43 gegen die Bremstrommel 35 gepresst werden. Die Spannschraube 45 weist an beiden Stirnenden, d.h. sowohl an ihrem Schraubenkopf 46 als auch an ihrem Gewindeschaft 49, eine Ausformung zum Eingriff eines Verstellwerkzeugs auf, in diesem Ausführungsbeispiel einen Schlitz zum Eingriff eines geeigneten Schraubendrehers, so dass die Spannschraube 45 von beiden Seiten betätigbar ist, um die Vorspannung der Spannfeder 47 zu verstellen. Die Ansicht dieser Figur zeigt außerdem, dass der Hebel 26 im Bereich seiner Drehachse mit einer Welle 44 drehfest verbunden ist, welche drehbar in einer komplementären Buchse des Lagerflanschs 30 des Gehäuses 29 gelagert ist. In dem die Welle 44 überdeckenden Ende des Hebels 26 sind zwei Öffnungen erkennbar, innerhalb derer die oberen Enden der beiden Spreizbolzen 40, 41 sichtbar sind.

In der Darstellung gemäß Fig. 7 werden die in der Fig. 5 bereits gezeigten Bauteile der Blockiereinrichtung 24 aus einer anderen Perspektive gezeigt. Es ist nun erkennbar, dass eine Verjüngung 48 des Schafts der Spannschraube 45 den zwischen den beiden Spreizbolzen 40, 41 gebildeten Zwischenraum mittig durchgreift, wobei die lichte Weite zwischen den beiden Spreizbolzen 40, 41 größer ist als der Durchmesser der Verjüngung 48 des Schafts der Spannschraube 45.

In der Darstellung gemäß Fig. 8 sind nun die Bremsbacken 36, 37 weggelassen, so dass hier der sonst durch die Bremsbacken 36, 37 verdeckte Bereich der Spannschraube 45, insbesondere dessen Ausrichtung relativ zu den anderen Bauteilen der Blockiereinrichtung 24, sichtbar ist.

In den Fig. 9a bis 9c ist eine schematische Ansicht der mit den Spreizbolzen 40, 41 zusammenwirkenden Stirnkanten der Bremsbacken 36, 37 für drei verschiedene Betriebszustände gezeigt, womit das Funktionsprinzip der Blockiereinrichtung 24 verdeutlicht werden soll.

Im ersten Betriebszustand gemäß Fig. 9a befinden sich die Bremsbeläge 42, 43 der Bremsbacken 36, 37, wie es auch in den vorangehenden Fig. 2 bis 8 gezeigt war, in ihrer blockierenden Position, d.h. an der Bremstrommel 35 anliegend. Die beiden Spreizbolzen 40, 41 befinden sich in dem Zwischenraum zwischen den Stirnkanten der Bremsbacken 36, 37, ohne diese zu berühren. Das Freilauflager 34 der Bremstrommel 35 bewirkt, dass die Motorwelle 17 sich zwar in Öffnungsrichtung des an die Antriebseinrichtung 6 angeschlossenen Gangflügels 2 drehen lässt, eine Drehung in Schließrichtung jedoch gesperrt ist.

Durch eine Schließung des Standflügels 3 und die damit einhergehende Verlagerung des Übertragungselements 28 wird der Hebel 26 verschwenkt, womit auch die mit dem Hebel 26 verbundene Welle 44 entsprechend verschwenkt wird, so dass dann der in Fig. 9b gezeigte Betriebszustand vorliegt. Mit der Verdrehung der Welle 44, hier beispielsweise um 30° im Uhrzeigersinn, wie mit dem gebogenen Pfeil dargestellt, haben sich auch die in der Welle 44 verankerten Spreizbolzen 40, 41 entsprechend verlagert. Der in der Zeichnung obere Spreizbolzen 41 ist nach rechts verlagert und hat die in der Zeichnung rechte Bremsbacke 37 entsprechend nach rechts verschoben, wie mit dem geraden, nach rechts gerichteten Pfeil dargestellt. Analog hierzu ist der in der Zeichnung untere Spreizbolzen 40 nach links verlagert und hat die in der Zeichnung linke Bremsbacke 36 entsprechend nach links verschoben, wie mit dem geraden, nach links gerichteten Pfeil dargestellt. Da die Spannschraube 45 mit ihrem Gewindeschaft 49 unverändert in die rechte Bremsbacke 47 eingreift, ist die Spannfeder 47 entsprechend der Abstandsvergrößerung der Stirnkanten der Bremsbacken 36, 37 komprimiert. In diesem Betriebszustand sind die Bremsbeläge 42, 43 der Bremsbacken 36, 37 mit der Bremstrommel 35 nicht mehr in Kontakt, so dass eine ungehinderte Drehung der Motorwelle 17 in beiden Richtungen möglich ist.

Dies gilt auch für den in Fig. 9c gezeigten Betriebszustand. Im Unterschied zu dem in Fig. 9b gezeigten Betriebszustand ist nun der Hebel 26 mit der Welle 44 in die andere Richtung, d.h. im Gegenuhrzeigersinn verschwenkt, wie mit dem gebogenen Pfeil dargestellt. Der in der Zeichnung obere Spreizbolzen 41 ist nach links verlagert und hat die in der Zeichnung linke Bremsbacke 36 entsprechend nach links verschoben, wie mit dem geraden, nach links gerichteten Pfeil dargestellt. Analog hierzu ist der in der Zeichnung untere Spreizbolzen 40 nach rechts verlagert und hat die in der Zeichnung rechte Bremsbacke 37 entsprechend nach rechts verschoben, wie mit dem geraden, nach rechts gerichteten Pfeil dargestellt. Es wird hiermit verdeutlicht, dass ein Verschwenken des Hebels 26 in die eine Richtung bei der Blockiereinrichtung 24 denselben Effekt hat wie ein Verschwenken in die andere, entgegengesetzte Richtung. In der Praxis bedeutet dies, dass die mit der erfindungsgemäßen Blockiereinrichtung 24 ausgestattete Antriebseinrichtung 2 hinsichtlich des Anschlusses und der Bewegungsrichtung des Übertragungselements 28 eine hohe Flexibilität bietet.

**Liste der Referenzzeichen**

| | | | |
|---|---|---|---|
| 1 | Drehtüranlage | 28 | Übertragungselement |
| 2 | Gangflügel | 29 | Gehäuse |
| 3 | Standflügel | 30 | Lagerflansch |
| 4 | Beschlag | 31 | Aussparung |
| 5 | Türrahmen | 32 | Deckel |
| 6 | Antriebseinrichtung | 33 | Wellenende |
| 7 | Antriebseinrichtung | 34 | Freilauflager |
| 8 | Gehäuse | 35 | Bremstrommel |
| 9 | Gehäuse | 36 | Bremsbacke |
| 10 | Abtriebswelle | 37 | Bremsbacke |
| 11 | Abtriebswelle | 38 | Lager |
| 12 | Gleitarm | 39 | Lager |
| 13 | Gleitarm | 40 | Spreizbolzen |
| 14 | Gleitschiene | 41 | Spreizbolzen |
| 15 | Gleitschiene | 42 | Bremsbelag |
| 16 | Antriebsmotor | 43 | Bremsbelag |
| 17 | Motorwelle | 44 | Welle |
| 18 | Getriebe | 45 | Spannschraube |
| 19 | Lager | 46 | Schraubenkopf |
| 20 | Kraftübertragungselement | 47 | Spannfeder |
| 21 | Federteller | 48 | Verjüngung |
| 22 | Zylinder | 49 | Gewindeschaft |
| 23 | Schließerfeder | | |
| 24 | Blockiereinrichtung | | |
| 25 | Anschlussflansch | | |
| 26 | Hebel | | |
| 27 | Ankopplungspunkt | | |

## Patentansprüche

1. Vorrichtung zur Regelung der Schließfolge einer zweiflügeligen Drehtüranlage (1), welche einen überschlagenden Gangflügel (2) und einen unterschlagenden Standflügel (3) aufweist, die jeweils mit einer Abtriebswelle (10, 11) einer Antriebseinrichtung (6, 7) wirkverbunden sind,
mit einer Blockiereinrichtung (24), durch welche der Gangflügel (2) abhängig von der Position des Standflügels (3) blockier- bzw. freigebbar ist, indem sie einen Ankopplungspunkt (26) für ein mechanisches Übertragungselement (28) aufweist,
wobei die Blockiereinrichtung (24) auf ein bewegliches Bauteil der Antriebseinrichtung (6) des Gangflügels (2) einwirkt, indem sie eine mit dem beweglichen Bauteil über ein Freilauflager (34) gekoppelte Bremstrommel (35) aufweist, wobei stirnseitig an einen Antriebsmotor (16) der gangflügelseitigen Antriebseinrichtung (6) anschließend die Blockiereinrichtung (24) vorgesehen ist, welche mit einer Motorwelle (17) des Antriebsmotors (16) zusammenwirkt, wobei die Blockiereinrichtung (24) zwei Bremsbacken (36, 37) aufweist, weiche durch mindestens eine Spannfeder (47) gegeneinander auf die Bremstrommel (35) beaufschlagt sind, wobei zwischen den Stirnenden der Bremsbacken (36, 37) mindestens ein mit dem mechanischen Übertragungselement (28) wirkverbundener Spreizbolzen (40, 41) angeordnet ist,
**dadurch gekennzeichnet,**
**dass** sich die Spannfeder (47) einerends an der einen Bremsbacke (36) und anderenends an dem Schraubenkopf (46) einer in ein Innengewinde der anderen Bremsbacke (37) eingeschraubten Spannschraube (45) abstützt, und dass zwei Spreizbolzen (40, 41) vorgesehen sind, wobei die Spreizbolzen (40, 41) parallel und beabstandet zueinander angeordnet sind und der Schaft der Spannschaube (45) zwischen den Spreizbolzen (40, 41) hindurchgreift.

2. Vorrichtung nach Anspruch 1,
**dadurch gekennzeichnet, dass** die Spannfeder (47) als Schraubendruckfeder ausgebildet ist.

3. Vorrichtung nach Anspruch 1,
**dadurch gekennzeichnet, dass** die Vorspannung der Spannfeder (47) durch Verdrehen der Spannschraube (45) einstellbar ist.

4. Vorrichtung nach Anspruch 1,
**dadurch gekennzeichnet, dass** der Spreizbolzen (40, 41) an einer Welle (44) parallel zu deren Drehachse angeordnet ist.

5. Vorrichtung nach Anspruch 1,
**dadurch gekennzeichnet, dass** der Schaft der Spannschaube (45) zumindest in dem zwischen den Spreizbolzen (40, 41) hindurchgreifenden Bereich eine Verjüngung (48) aufweist.

## Claims

1. Device for regulating the closing sequence of a two-leaf revolving door assembly (1), which has an oversailing moving leaf (2) and an undersailing fixed leaf (3), which are each operatively connected to the drive shaft (10, 11) of a drive unit (6, 7),
having a blocking unit (24) by means of which the moving leaf (2) can be blocked or released, depending on the position of the fixed leaf (3), in that it has a coupling point (26) for a mechanical transmission element (28),
the blocking device (24) acting on a moving component of the drive unit (6) of the moving leaf (2), in that it has a brake drum (35) coupled to the moving component via a freewheel bearing (34), the blocking unit (24) being provided on the front end of a drive motor (16) of the drive unit (6) on the moving leaf side and interacting with a motor shaft (17) of the drive motor (16),
the blocking unit (24) having two brake shoes (36, 37), which are loaded towards each other onto the brake drum (35) by at least one tension spring (47),
at least one expansion bolt (14, 41) operatively connected to the mechanical transmission element (28) being arranged between the front ends of the brake shoes (36, 37),
**characterized in that**
the tension spring (47) is supported on one end on the one brake shoe (36) and at the other end on the screw head (46) of a tensioning screw (45) screwed into an internal thread of the other brake shoe (37),
and **in that** two expansion bolts (40, 41) are provided, wherein the expansion bolts (40, 41) are arranged parallel to and at a distance from each other, and the shaft of the tensioning screw (45) reaches through between the expansion bolts (40, 41).

2. Device according to Claim 1,
**characterized in that** the tension spring (47) is formed as a helical compression spring.

3. Device according to Claim 1,
**characterized in that** the pre-load of the tension spring (47) is adjustable by rotating the tensioning screw (45).

4. Device according to Claim 1,
**characterized in that** the expanding bolt (40, 41) is arranged on a shaft (44), parallel to the axis of rotation of the latter.

5. Device according to Claim 1,
**characterized in that** the shaft of the tensioning screw (45) has a narrowed portion (48), at least in the region reaching through between the expansion bolts (40, 41).

## Revendications

1. Dispositif de régulation de la séquence de fermeture d'une installation de porte rotative à deux battants (1), qui présente un battant actif (2) passant au-dessus et un battant passif (3) passant en dessous, qui sont connectés fonctionnellement à chaque fois par un arbre de sortie (10, 11) d'un dispositif d'entraînement (6, 7),
comprenant un dispositif de blocage (24) par le biais duquel le battant actif (2) peut être bloqué ou libéré en fonction de la position du battant passif (3), par le fait qu'il présente un point d'accouplement (26) pour un élément de transfert mécanique (28),
le dispositif de blocage (24) agissant sur un composant mobile du dispositif d'entraînement (6) du battant actif (2) par le fait qu'il présente un tambour de frein (35) accouplé au composant mobile par le biais d'un palier à roue libre (34),
le dispositif de blocage (24) étant prévu de manière à se raccorder du côté frontal à un moteur d'entraînement (16) du dispositif d'entraînement (6) du côté du battant actif, lequel dispositif de blocage coopère avec un arbre de moteur (17) du moteur d'entraînement (16),
le dispositif de blocage (24) présentant deux mâchoires de frein (36, 37) qui sont sollicitées l'une vers l'autre par au moins un ressort de serrage (47) sur le tambour de freinage (35), au moins un boulon d'écartement (40, 41) en liaison fonctionnelle avec l'élément de transfert mécanique (28) étant disposé entre les extrémités frontales des mâchoires de frein (36, 37), **caractérisé en ce que**
le ressort de serrage (47) s'appuie à une extrémité contre l'une des mâchoires de frein (36) et à l'autre extrémité contre la tête de vis (46) d'une vis de serrage (45) vissée dans un filetage interne de l'autre mâchoire de frein (37),
et **en ce que** deux boulons d'écartement (40, 41) sont prévus, les boulons d'écartement (40, 41) étant disposés parallèlement et à distance l'un de l'autre et la tige de la vis de serrage (45) s'engageant entre les boulons d'écartement (40, 41).

2. Dispositif selon la revendication 1, **caractérisé en ce que** le ressort de serrage (47) est réalisé sous forme de ressort de compression à boudin.

3. Dispositif selon la revendication 1, **caractérisé en ce que** la précontrainte du ressort de serrage (47) peut être ajustée par rotation de la vis de serrage (45).

4. Dispositif selon la revendication 1, **caractérisé en ce que** le boulon d'écartement (40, 41) est disposé au niveau d'un arbre (44) parallèlement à son axe de rotation.

5. Dispositif selon la revendication 1, **caractérisé en ce que** la tige de la vis de serrage (45) présente un rétrécissement (48) au moins dans la région venant en prise entre les boulons d'écartement (40, 41).
